# EUROPÄISCHE PATENTSCHRIFT

(11) **EP 1 621 701 B1**
(45) Veröffentlichungstag und Bekanntmachung des Hinweises auf die Patenterteilung: **09.04.2008**
(21) Anmeldenummer: 05106952.4
(22) Anmeldetag: 28.07.2005
(51) Int. Cl.: E05B 19/04

(54) **Flachschlüsselrohling**
Flat key blank
Ebauche de clé plate

(30) Priorität: 28.07.2004 AT 5432004 U
(43) Veröffentlichungstag der Anmeldung: 01.02.2006
(73) Patentinhaber: Kaba GmbH, 3130 Herzogenburg (AT)
(72) Erfinder: Kornhofer, Markus, 3451, Michelhausen (AT); Navratil, Heinz, 3100, St. Pölten (AT)
(74) Vertreter: Müllner, Martin

(56) Entgegenhaltungen:
- WO-A-01/57472
- AT-B- 358 951
- DE-C1- 4 331 393
- DE-U1- 29 619 827

## Beschreibung

### Technisches Gebiet

Die vorliegende Erfindung betrifft einen Flachschlüsselrohling mit im Wesentlichen ebenen, annähernd parallelen Flachseiten.

### Stand der Technik

Aus der AT 358951 B ist beispielsweise ein Schlüssel bekannt, der annähernd parallele Flachseiten aufweist, mit im Mittelbereich des Schlüsselquerschnitts überlappendem Führungsprofil und mit Bereichen, die sich in Richtung der Schlüsselbrust und des Schlüsselrückens erstrecken und für Variationsprofile nutzbar sind. Diese Bereiche bieten Raum für variierende Nuten bzw. Rippen und dienen zur Erhöhung der Kopiersicherheit bzw. zum Aufbau von Sperrhierarchien innerhalb einer Schließanlage.

Im Bereich der Schlüsselbrust verfügen übliche Flachschlüssel zur Zuordnung zu dem passenden Schließzylinder über Einschnitte bzw. über eine Zahnung.

Der Zylinderkern des Schließzylinders ist bei abgezogenem Schlüssel mit in Bohrungen verschiebbaren Zylinderstiften gegen Verdrehen gesichert. Die Zahnung wird benötigt, damit beim Einführen des Schlüssels in den Zylinderkern die Zylinderstifte entlang der Teilungsebene zwischen dem im Schließzylinder drehbar angeordneten Zylinderkern und der Kernbohrung im Schließzylinder ausgerichtet werden.

Beim Fräsen der Längsnuten und der Zahnung entlang der Schlüsselbrust entstehen unerwünschte Grate, die das Einschieben des Schlüssels in den Zylinderkern verhindern oder erschweren. Diese Grate müssen daher durch eine entsprechende Oberflächenbehandlung, wie zum Beispiel Bürsten oder Sandstrahlen, entfernt werden. Die genannten Entgratungsmethoden haben den Nachteil, dass auch in jenen Bereichen Material abgetragen wird, wo eigentlich keine Grate vorhanden sind. Dies wirkt sich wiederum negativ auf die Maßhaltigkeit des gesamten Flachschlüssels aus.

### Offenbarung der Erfindung

### Technische Aufgabe

Die Erfindung zielt darauf ab, diesen Nachteil zu beseitigen und einen Flachschlüsselrohling zu schaffen, bei dem die beschriebene erforderliche gezielte Oberflächenbehandlung nach dem Nuten- und Zahnungsfräsen nicht mehr notwendig ist.

### Technische Lösung

Diese Aufgabe wird durch einen Schlüsselrohling der eingangs beschriebenen Art erfindungsgemäß dadurch gelöst, dass in den Flachseiten im Verschneidungsbereich der Nutseitenflanken vordefinierter Nuten mit den Flachseiten in axialer Richtung Riefen eingefräst sind, welche eine Kanalbreite zwischen 0,1 mm und 0,3 mm und eine Kanaltiefe zwischen 0,05 mm und 0,2 mm, vorzugsweise etwa 0,1 mm, aufweisen. Ein derart ausgebildeter Schlüsselrohling hat den Vorteil, dass durch das Nuten- und Zahnungsfräsen entstehende, beim Einführen in den Zylinderkern störende Grate erst gar nicht entstehen können, da das dazu notwendige Material am verwendeten Schlüsselrohling nicht mehr vorhanden ist. Darüber hinaus weist der Flachschlüssel an seiner übrigen Oberfläche eine besonders hohe Maßhaltigkeit auf, da ein nachträgliches Bürsten oder Sandstrahlen nach dem Fräsen entfallen kann.

Es ist besonders günstig, wenn die Riefen einen Halbkreisquerschnitt, Trapez- oder Rechtecksquerschnitt aufweisen. Die trapezförmige Riefe hat den Vorteil, dass durch den vorhandenen Riefengrund ein breiterer Kanal ausgebildet wird und fertigungstechnische Toleranzen beim Zahnungsfräsen keine ungewollten Grate entstehen lassen.

Ebenso ist es günstig, wenn die Verschneidungsbereiche der Flachseiten mit den Riefenflanken und die Verschneidungsbereiche der Riefenflanken mit dem Riefengrund jeweils einen Radius aufweisen. Auf diese Weise erhält der mit einem derartigen Schlüsselrohling hergestellte Flachschlüssel im Bereich der Verscheidungen der Nutseitenflanken mit den Flachseiten des Flachschlüssels bei Betrachtung des Schlüsselquerschnitts vollständig abgerundete Konturen.

Schließlich ist es günstig, wenn der Radius der Länge der halben Riefenflanke entspricht.

### Kurze Beschreibung der Zeichnungen

Ein Ausführungsbeispiel des Erfindungsgegenstandes ist in den beiliegenden Zeichnungen dargestellt. Fig. 1 zeigt einen Querschnitt eines erfindungsgemäßen Ausfürungsbeispiels eines Schlüsselrohlings, Fig. 2 einen Querschnitt eines Flachschlüssels, bei dessen Herstellung ein Schlüsselrohling gemäß Fig. 1 verwendet wurde, Fig. 3 eine Seitenansicht eines Flachschlüssels, Fig. 4 ein Detail einer Riefe gemäß Fig. 1 und Fig. 5 eine Variante zu Fig. 4, wobei die Riefe einen Trapezquerschnitt aufweist.

### Beste Ausführungsform der Erfindung

Ein Flachschlüssel 1 nach Fig. 2 umfasst im Mittelbereich an den beiden annähernd parallelen Flachseiten 2, 2' Führungsnuten 3, 3'. Die Bereiche oberhalb in Richtung des Schlüsselrückens 8 und unterhalb in Richtung der Schlüsselbrust 9 stehen für weitere Führungsnuten 4, 4' und Variationsnuten 10, 11 zur Verfügung. Bei den in Fig. 2 dargestellten Variationsnuten 11 handelt es sich um tatsächlich auf dem Flachschlüssel 1 ausgeführte Nuten, wobei die Variationsnuten 10 lediglich mögliche, nicht ausgeführte Nuten symbolisieren.

In den Verschneidungsbereichen der Nutseitenflanken 5 mit den Flachseiten 2, 2' sind in axialer Richtung des Flachschlüssels 1 Riefen 6 vorgesehen. Diese Riefen 6 erstrecken sich über die gesamte Länge der Flachseiten 2, 2' des Flachschlüssels 1 und weisen eine Kanalbreite zwischen 0,1 mm und 0,3 mm und eine Kanaltiefe zwischen 0,05 mm und 0,2 mm auf. Im Vergleich dazu weisen die Nuten 10, 11 eine Tiefe von etwa 0,6 mm bis 0,8 mm auf. Bevorzugte Ausführungsformen der Riefen 6, 6' verfügen über eine Kanalbreite von etwa 0,2 mm bzw. eine Kanaltiefe von etwa 0,1 mm.

Es ist günstig, wenn die Riefen 6 einen Halbkreisquerschnitt aufweisen, wobei der Durchmesser der gewünschten Kanalbreite entspricht.

Fig. 1 zeigt einen erfindungsgemäßen Schlüsselrohling 7 mit bereits an den Flachseiten 2, 2' ausgeführten Riefen 6, 6'. Die Riefen 6, 6' sind jeweils im Schnittpunkt der Nutseitenflanke 5 einer auf dem Flachschlüssel 1 möglichen Nut 3, 3', 4, 4', 10, 11 mit der zugehörigen Flachseite 2, 2' angeordnet.

Fig. 4 zeigt eine Vergrößerung dieses Verschneidungsbereiches.

Die Riefen 6 haben den Zweck, dass beim Fräsen des Schlüsselprofils bzw. der Nuten 3, 3', 4, 4', 10, 11 in den Flachseiten 2, 2' keine unerwünschten Grate entstehen (bzw. wenn sie dennoch entstehen, dann liegen sie innerhalb der geplanten "Soll-Kontur" des Schlüssels und stören daher nicht). Die Grate würden sich negativ auf den Sperrkomfort des Flachschlüssels 1 auswirken, so dass diese Grate auf jeden Fall durch mechanische Oberflächenbehandlungen wie zum Beispiel Bürsten oder Sandstrahlen entfernt werden müssten.

Im Rahmen der Erfindung wurde gefunden, dass sich ein Flachschlüssel 1 besonders leicht in ein nicht dargestelltes Zylinderschloss einführen bzw. davon abziehen lässt, wenn die Riefen 6 zusätzlich zu dem Halbkreisquerschnitt mit einem Radius in die zugehörige Flachseite 2, 2' übergehen.

Fig. 5 zeigt eine Variante zu Fig. 4, wobei die Riefe 6' einen Trapezquerschnitt aufweist und die Verschneidungsbereiche der Flachseite 2 mit Riefenflanken 12 und die Verschneidungsbereiche der Riefenflanken 12 mit dem Riefengrund 13 jeweils einen Radius aufweisen. Durch den Riefengrund 13 erhält die Riefe 6' eine größere Kanalbreite, welche benötigt wird, um zu verhindern, dass fertigungstechnische Toleranzen beim Zahnungsfräsen erst recht wieder unerwünschte Grate entstehen lassen.

## Patentansprüche

1. Flachschlüsselrohling mit im Wesentlichen ebenen, annähernd parallelen Flachseiten, **dadurch gekennzeichnet, dass** in den Flachseiten (2,2') im Verschneidungsbereich der Nutseitenflanken (5) vordefinierter Nuten (3, 3', 4, 4', 10, 11) mit den Flachseiten (2, 2') in axialer Richtung Riefen (6, 6') eingefräst sind, welche eine Kanalbreite zwischen 0,1 mm und 0,3 mm und eine Kanaltiefe zwischen 0,05 mm und 0,2 mm, vorzugsweise etwa 0,1 mm, aufweisen.

2. Flachschlüsselrohling nach Anspruch 1, **dadurch gekennzeichnet, dass** die Riefen (6, 6') einen Halbkreisquerschnitt aufweisen.

3. Flachschlüsselrohling nach Anspruch 1, **dadurch gekennzeichnet, dass** die Riefen (6, 6') einen Trapezquerschnitt aufweisen.

4. Flachschlüsselrohling nach Anspruch 1, **dadurch gekennzeichnet, dass** die Riefen (6, 6') einen Rechtecksquerschnitt aufweisen.

5. Flachschlüsselrohling nach einem der Ansprüche 1 bis 4, **dadurch gekennzeichnet, dass** die Verschneidungsbereiche der Flachseiten (2, 2') mit den Riefenflanken (12) und die Verschneidungsbereiche der Riefenflanken (12) mit dem Riefengrund (13) jeweils einen Radius aufweisen.

6. Flachschlüsselrohling nach Anspruch 5, **dadurch gekennzeichnet, dass** der Radius der Länge der halben Riefenflanke (12) entspricht.

## Claims

1. Flat key blank with substantially even, virtually parallel flat sides, **characterised in that** notches (6, 6') are milled in the axial direction in the flat sides (2, 2') in the intersection region of the groove side flanks (5) of predefined grooves (3, 3', 4, 4', 10, 11) with the flat sides (2, 2'), which notches have a channel width between 0.1 mm and 0.3 mm and a channel depth between 0.05 mm and 0.2 mm, preferably about 0.1 mm.

2. Flat key blank according to claim 1, **characterised in that** the notches (6, 6') have a semicircular cross-section.

3. Flat key blank according to claim 1, **characterised in that** the notches (6, 6') have a trapezoidal cross-section.

4. Flat key blank according to claim 1, **characterised in that** the notches (6, 6') have a rectangular cross-section.

5. Flat key blank according to any one of claims 1 to 4, **characterised in that** the intersection regions of the flat sides (2, 2') with the notch flanks (12) and the intersection regions of the notch flanks (12) with the notch base(13) in each case have a radius.

6. Flat key blank according to claim 5, **characterised in that** the radius corresponds to the length of half the notch flank (12).

## Revendications

1. Ebauche de clé plate avec pour l'essentiel, des côtés plats, plans et approximativement parallèles, **caractérisée en ce que** des encoches (6, 6') sont fraisées dans les côtés plats (2, 2') dans la zone d'intersection des flancs de côtés des rainures, de rainures (3, 3', 4, 4', 10, 11) prédéfinies avec les côtés plats (2, 2') dans la direction axiale, les encoches présentant une largeur de canal entre 0,1 mm et 0,3 mm et une profondeur de canal entre 0,05 mm et 0,2 mm, de préférence approximativement 0,1 mm.

2. Ebauche de clé plate selon la revendication 1, **caractérisée en ce que** les encoches (6, 6') présentent une section transversale semi-circulaire.

3. Ebauche de clé plate selon la revendication 1, **caractérisée en ce que** les encoches (6, 6') présentent une section transversale trapézoïdale.

4. Ebauche de clé plate selon la revendication 1, **caractérisée en ce que** les encoches (6, 6') présentant une section transversale rectangulaire.

5. Ebauche de clé plate selon l'une des revendications 1 à 4, **caractérisée en ce que** la zone d'intersection des côtés plats (2, 2') avec les flancs d'encoches (12) et la zone d'intersection des flancs d'encoches (12) avec le fond des encoches (13) présentent chacune un rayon.

6. Ebauche de clé plate selon la revendication 5, **caractérisée en ce que** le rayon correspond à la longueur du demi-flanc d'encoche (12).
